# EUROPÄISCHE PATENTSCHRIFT

(11) **EP 1 299 640 B1**
(45) Veröffentlichungstag und Bekanntmachung des Hinweises auf die Patenterteilung: **05.04.2006**
(21) Anmeldenummer: 01931419.4
(22) Anmeldetag: 06.04.2001
(51) Int. Cl.: F02P 17/12, F02P 3/04

(54) **INDUKTIVE ZÜNDVORRICHTUNG MIT IONENSTROMMESSEINRICHTUNG**
INDUCTIVE IGNITION DEVICE COMPRISING A DEVICE FOR MEASURING AN IONIC CURRENT
SYSTEME D'ALLUMAGE INDUCTIF COMPORTANT UN DISPOSITIF DE MESURE DE COURANT IONIQUE

(30) Priorität: 28.06.2000 DE 10031553
(43) Veröffentlichungstag der Anmeldung: 09.04.2003
(73) Patentinhaber: ROBERT BOSCH GMBH, 70442 Stuttgart (DE)
(72) Erfinder: KETTERER, Markus, 70193 Stuttgart (DE); GÜNTHER, Achim, 70499 Stuttgart (DE); FOERSTER, Juergen, 74379 Ingersheim (DE)
(86) Internationale Anmeldenummer: PCT/DE2001/001343
(87) Internationale Veröffentlichungsnummer: WO 2002/001071

(56) Entgegenhaltungen:
- FR-A- 2 787 834
- US-A- 5 758 629
- US-A- 5 895 839
- US-A- 6 040 698

## Beschreibung

### Stand der Technik

Die Erfindung betrifft eine induktive Zündvorrichtung für einen Verbrennungsmotor, mit einer eine Primärspule und eine Sekundärspule aufweisenden Zündspule, wobei auf der Seite der Sekundärspule eine Diode vorgesehen ist, einer Zündkerze, die wenigstens eine Elektrode aufweist, sowie einer Meßeinrichtung zur Ermittlung eines lonenstroms, gemäss Anspruch 1, 1. Teil.

In induktiven Zündsystemen von Kraftfahrzeugen mit Verbrennungsmotor wird oftmals in dem Stromkreis der Sekundärspule, die den Zündfunken liefert, eine sogenannte Einschaltfunkenunterdrückungs-Diode, nachfolgend kurz Efu-Diode genannt, verwendet, die einen im Sekundärspulenstromkreis durch den Ladestrom der Primärspule eventuell entstehenden Strom unterdrückt.

Es ist aus der US-A-6 040 698 ein induktive Zündvorrichtung bekannt, bei der auf der Seite der Sekundärspule eine überbrückte Diode und eine lonenstrom - Messeinrichtung vorgesehen ist, wodurch die Restladung zwischen Diode und einer Zündkerzenelektrode abgeleitet werden kann.

Bei Zündsystemen bietet die Messung des während des Verbrennungsvorgangs durch die Zündkerze fließenden lonenstroms eine Möglichkeit der Überwachung des Verbrennungsvorgangs, beispielsweise zur Erkennung von Verbrennungsaussetzem, zur Klopferkennung oder zur Regelung des Zündzeitpunkts. Eine mögliche Art der Messung des lonenstroms erfolgt über eine in den Stromkreis der Sekundärwicklung eingeschaltete Meßeinrichtung, die den über die Elektroden der Zündkerze fließenden Strom, vor allem während des sich an das Ende des Zündfunkens anschließenden Zeitraums, mißt. Anhand der Charakteristik der gemessenen Kurve lassen sich Aussagen über die oben genannten Größen treffen.

Bleibt nun, wie es verstärkt aufgrund von Verbrennungsaussetzern vorkommt, eine Restladung zwischen der Zündkerze und der Efu-Diode gespeichert, verfälscht diese die Messung.

Aufgabe der Erfindung ist es daher, eine Zündvorrichtung der eingangs genannten Art dahingehend weiterzubilden, daß die lonenstrommessung vor Störungen durch Restladungen geschützt ist.

### Vorteile der Erfindung

Bei der Zündvorrichtung mit den Merkmalen des Patentanspruchs 1 ergibt sich der Vorteil, daß eine nach dem Ende des Zündfunkens noch vorhandene Restladung in einfacher Weise abgeführt wird, so daß die anschließend ' erfolgende lonenstrommessung nicht beeinträchtigt wird.

Bevorzugt enthält die Ableitvorrichtung einen zur Diode parallelgeschalteten, hochohmigen Widerstand. Es hat sich herausgestellt, daß durch die Überbrückung der Efu-Diode mit einem hochohmigen Widerstand die Funktion der Efu-Diode und der Zündvorrichtung nicht beeinträchtigt wird, während Restladungen im zur Verfügung stehenden Zeitraum abfließen können.

ln einer einfachen und platzsparenden erfindungsgemäßen Ableitungsvorrichtung ist der Widerstand durch eine auf die Diode aufgebrachte, elektrisch leitende, aber hochohmige Schicht gebildet.

Eine andere vorteilhafte Variante sieht vor, daß der hochohmige Widerstand (R) durch eine Dotierung auf einem Bauelement realisiert ist, das auch die Diode (D) aufweist.

Die Diode mit dem parallelgeschalteten Widerstand kann z.B. in der Zündspule, in einem Stecker der Zündkerze oder in einer der Hochspannungsleitungen im Sekundärspulenstromkreis angeordnet sein, was die Zahl der benötigten Bauteile klein hält.

Je nach den Anforderungen der Zündvorrichtung können die Diode und der parallelgeschaltete Widerstand hochspannungsseitig oder niederspannungsseitig von der Sekundärwicklung angeordnet sein.

Weitere vorteilhafte Merkmale der Erfindung ergeben sich aus den Unteransprüchen.

### Zeichnungen

Die Erfindung wird nachfolgend anhand von bevorzugten Ausführungsformen beschrieben, die in den beigefügten Zeichnungen dargestellt sind. In diesen zeigen:
- Fig. 1a einen Ausschnitt aus dem Schaltplan einer erfindungsgemäßen Zündvorrichtung gemäß einer ersten Ausführungsform;
- Fig. 1b einen Ausschnitt aus dem Schaltplan einer erfindungsgemäßen Zündvorrichtung gemäß einer zweiten Ausführungsform;
- Fig. 2 einen Schaltplan einer aus dem Stand der Technik bekannten Zündvorrichtung;
- Fig 3 ein Diagramm einer Messung der Sekundärspannung ohne Parallelwiderstand zur Diode; und
- Fig. 4 ein Diagramm einer Messung der Sekundärspannung mit Parallelwiderstand zur Diode.

### Beschreibung der Ausführungsbeispiele

In Figur 2 ist eine bekannte induktive Zündvorrichtung 10 dargestellt. Die Zündvorrichtung weist eine Zündspule ZS auf, die eine Primärspule L₁ und eine induktiv mit dieser gekoppelte Sekundärspule L₂ enthält. Die Primärspule L₁ ist mit einer Batterie mit der Batteriespannung U_{ZS} verbunden und wird durch eine Motorsteuereinheit 12 über einen Transistor T angesteuert. Der die Primärspule L₁ enthaltende Stromkreis wird im folgenden als Primärspulenstromkreis bezeichnet.

Die Zündvorrichtung 10 enthält außerdem eine Zündkerze ZK, mit deren einer Elektrode die Sekundärspule L₂ an ihrem im Zündbetrieb hochspannungsseitigen Ende über eine Efu-Diode D verbunden ist. Die zweite Elektrode der Zündkerze ZK liegt an Masse M. Die Diode D ist so geschaltet, daß sie den Stromfluß von der Spule L₂ zur Zündkerze ZK erlaubt. Das andere, im Zündbetrieb niederspannungsseitige Ende der Sekundärspule L₂ ist mit einer lonenstrommeßeinrichtung 14 verbunden, die wiederum beispielhaft an Masse M liegt und als Meßwert den lonenstrom Si liefert. Im folgenden wird der die Sekundärspule L₂ enthaltende Stromkreis als Sekundärspulenstromkreis bezeichnet.

Zwischen der Diode D und der Mittelelektrode der Zündkerze ZK besteht in der Regel eine Streukapazität C₅. Diese Streukapazität Cₛ liegt in den Eigenschaften der Zündspule, des Hochspannungskabels und der Zündkerze begründet und kann elektrisch durch die in der Zeichnung dargestellte Kapazität modelliert werden.

Der Zündvorgang läuft wie bekannt ab: Zunächst wird der Transistor T von der Motorsteuereinheit 12 auf Durchgang geschaltet, so daß sich in der Primärspule L₁ ein Stromfluß einstellen kann. Zum gewählten Zündzeitpunkt wird der Transistor T von der Motorsteuereinheit 12 hochohmig geschaltet, so daß der Stromfluß im Primärspulenstromkreis unterbrochen wird. Über die induktive Koppelung erzeugt das Magnetfeld der Primärspule einen Induktionsstrom in der Sekundärspule L₂. Die Windungszahlen der Spulen sind so aufeinander abgestimmt, daß die Spule L2 einen Hochspannungspuls erzeugt. Die Stromrichtung ist dabei so gewählt, daß an der Hochspannungsseite der Zündspule L₂ eine positive Spannung entsteht.

Ist die Zündspannung erreicht, springt ein Zündfunke zwischen den Elektroden der Zündkerze ZK über, und die Zündkerze wird leitend. Der Funkenstrom fließt von der Spule L₂ über die Diode D und die Zündkerze zur Masse und von dort über die lonenstrommeßeinrichtung 14 zurück zur Spule L₂. Dieser Zündfunken entzündet normalerweise das Luft-Kraftstoffgemisch im Zylinder und leitet den Verbrennungsvorgang ein.

Reißt die Gasentladung ab, weil der Strom unter einen zur Aufrechterhaltung der Gasentladung in der Zündkerze ZK notwendigen Wert sinkt, wird die Funkenstrecke zwischen den Elektroden schlagartig hochohmig und die Streukapazität Cₛ wird durch die in der Zündspule L₂ verbliebene Restladung aufgeladen. Diese Ladung kann jedoch nicht mehr abfließen, so daß eine relativ hohe Spannung an der Streukapazität C_{S} bestehen bleibt.

Erfolgt eine Verbrennung, kann eine so gebildete Restladung abfließen, sobald der vom Zündfunken gestartete Verbrennungsvorgang einsetzt, da die hierdurch erzeugten lonen eine leitende Verbindung zwischen den Elektroden der Zündkerze ZK schaffen.

In dieser Verbrennungsphase erfolgt eine Ionenstrommessung, die den während der Verbrennung erfolgenden Stromfluß aufzeichnet. Dazu erzeugt die lonenstrommeßeinrichtung selbst eine Spannung im Sekundärspulenstromkreis, um die Ionen zu den Elektroden der Zündkerze zu bewegen. Dieser Ionenstrom wird von der Ionenstrommeßeinrichtung gemessen.

Kommt es zu einem Verbrennungsaussetzer, erfolgt also keine Verbrennung des Luft-Kraftstoffgemischs im Zylinder, werden auch keine lonen erzeugt, und der gemessene lonenstrom ist gleich Null. Auf diese Weise lassen sich Verbrennungsaussetzer durch die lonenstrommessung feststellen.

Bei einem Verbrennungsaussetzer bleibt aber die Restladung nach dem Ende des Zündfunkens, also während der Meßdauer der lonenstrommessung, bestehen, da sie weder die jetzt hochohmige Strecke zwischen den Elektroden der Zündkerze überwinden noch über die in Gegenrichtung gepolte Diode D abließen kann. Da durch die Abwärtsbewegung des Kolbens der Gasdruck im Zylinder sinkt und aufgrund dessen nach dem Paschen-Gesetz die notwendige Spannung zur Zündung einer Gasentladung abnimmt, kommt es zu spontanen, unkontrollierten Gasentladungen, sobald die durch die Restladung erzeugte Spannung zur Zündung ausreicht, und in der Folge zu einem Stromfluß durch die lonenstrommeßeinrichtung 14.

Ein solches Fallbeispiel ist in Figur 3 dargestellt. Dort ist in der oberen Kurve der Verlauf der zwischen der Diode D und der Zündkerze ZK gemessenen Sekundärspannung Uₛ gezeigt. Es ist gut zu erkennen, daß nach dem Ende des Zündfunkens eine Restladung von etwa 3000 V bestehen bleibt, die sich in der Folge in zwei spontanen Gasentladungen abbaut. Die untere Kurve zeigt das entsprechende lonenstromsignal, in welchem der auf die Gasentladungen zurückzuführende Stromfluß jeweils als Peak erscheint. Solche Störsignale verfälschen die Messung und erschweren die Auswertung der Daten, vor allem für die Erkennung von Verbrennungsaussetzern, bei denen der zu erwartende lonenstrom ja Null ist.

Die erfindungsgemäße Zündvorrichtung weist ebenfalls die in Figur 1 dargestellten Komponenten auf, die im folgenden nicht erneut beschrieben werden. ln den Figuren 1a und 1b sind daher nur die Unterschiede der erfindungsgemäßen Zündvorrichtung gegenüber der in Figur 1 gezeigten dargestellt.

lm Sekundärspulenstromkreis ist eine Ableitungsvorrichtung 16 vorgesehen, über die eine möglicherweise bestehende Restladung zur Masse M abfließen kann. Die Ableitungsvorrichtung besteht im dargestellten Fall aus der Baugruppe der Diode D und einem zu ihr parallelgeschalteten Widerstand R. Der Widerstand R ist so gewählt, daß die Funktion der Diode D und der Zündvorrichtung insgesamt nicht beeinträchtigt wird. Als geeigneter Wert hat sich ein Widerstand in der Größenordnung von 10 MΩ herausgestellt.

Die Diode D und der zu ihr parallelgeschaltete Widerstand R können entweder, wie in Figur 1a gezeigt, auf der Niederspannungsseite LV der Spule L₂ oder, wie in Figur 1b dargestellt, auf der Hochspannungsseite HV der Spule L₂ angeordnet sein.

Die erfindungsgemäße Zündvorrichtung arbeitet wie die oben beschriebene. Allerdings führt die Überbrückung der Diode D durch den Widerstand R dazu, daß eingeschlossene Ladungsträger über den Widerstand R zur Masse M abfließen können, so daß es nicht zum Aufbau einer Restladung zwischen der Diode D und der Elektrode der Zündkerze ZK kommen kann.

Figur 4 zeigt das Sekundärspannungssignal U_{S} für einen Zündfunken mit nachfolgendem Verbrennungsaussetzer, analog zu der in Figur 3 dargestellten Situation, in einer erfindungsgemäßen Zündvorrichtung. Es ist deutlich zu sehen, daß die Restladung bereits kurz nach dem Ende des Zündfunkens praktisch vollständig abgebaut ist. Daher kann es während der anschließenden Druckabsenkung nicht zu spontanen Gasentladungen kommen, so daß keine restladungsbedingten Störungen im lonenstromsignal Si auftreten und Verbrennungsaussetzer über das lonenstromsignal sicher erkannt werden können.

Der Widerstand R kann, außer als herkömmliches Bauteil, z. B. durch eine leitfähige Beschichtung oder einen leitfähigen Überzug der Diode D realisiert sein. Es ist auch denkbar, den Widerstand durch Dotierung auf dem gleichen Halbleiterbauelement wie die Diode zu realisieren.

Die Kombination der Diode D mit dem parallelgeschalteten Widerstand R läßt sich platzsparend z.B. in die Zündspule, den Kerzenstecker oder eine der Hochspannungsleitungen 18 im Sekundärspulenstromkreis integrieren.

## Patentansprüche

1. Induktive Zündvorrichtung für einen Verbrennungsmotor, mit einer eine Primärspule (L₁) und eine Sekundärspule (L₂) aufweisenden Zündspule (ZS), wobei auf der Seite der Sekundärspule (L₂) eine Einschaltfunkenunterdrückungsdiode (D) vorgesehen ist, einer Zündkerze (ZK), die wenigstens eine Elektrode aufweist, sowie einer Meßeinrichtung zur Ermittlung eines lonenstroms (14), **dadurch gekennzeichnet, daß** eine Ableitungsvorrichtung (16) zur Ableitung einer zwischen der Diode (D) und einer Elektrode der Zündkerze (ZK) vorliegenden Restladung vorgesehen ist.

2. Zündvorrichtung nach Anspruch 1, **dadurch gekennzeichnet, daß** die Ableitungsvorrichtung (16) einen zur Diode (D) parallelgeschalteten, hochohmigen Widerstand (R) enthält.

3. Zündvorrichtung nach Anspruch 2, **dadurch gekennzeichnet, daß** der hochohmige Widerstand (R) durch eine auf die Diode (D) aufgebrachte leitende Schicht gebildet ist.

4. Zündvorrichtung nach Anspruch 2, **dadurch gekennzeichnet, daß** der hochohmige Widerstand (R) durch eine Dotierung auf einem Bauelement realisiert ist, das auch die Diode (D) aufweist.

5. Zündvorrichtung nach einem der Ansprüche 2 bis 4, **dadurch gekennzeichnet, daß** die Diode (D) und der Widerstand (R) in der Zündspule (ZS) angeordnet sind.

6. Zündvorrichtung nach einem der Ansprüche 2 bis 4, **dadurch gekennzeichnet, daß** die Diode (D) und der Widerstand (R) in einem Stecker der Zündkerze (ZK) angeordnet sind.

7. Zündvorrichtung nach einem der Ansprüche 2 bis 4, **dadurch gekennzeichnet, daß** die Diode (D) und der Widerstand (R) in einer Hochspannungsleitung (18) angeordnet sind.

8. Zündvorrichtung nach einem der Ansprüche 2 bis 7, **dadurch gekennzeichnet, daß** die Diode (D) und der Widerstand (R) hochspannungsseitig von der Sekundärspule (L₂) angeordnet sind.

9. Zündvorrichtung nach einem der Ansprüche 2 bis 7, **dadurch gekennzeichnet, daß** die Diode (D) und der Widerstand (R) niederspannungsseitig von der Sekundärspule (L₂) angeordnet sind.

## Claims

1. Inductive ignition device for an internal combustion engine, having an ignition coil (ZS) with a primary coil (L₁) and a secondary coil (L₂), a closing-spark suppression diode (D) being provided on the side of the secondary coil (L₂), having a spark plug (ZK) which has at least one electrode, and having a measurement device for determining an ion current (14), **characterized in that** a diverting apparatus (16) for diverting a residual charge between the diode (D) and an electrode of the spark plug (ZK) is provided.

2. Ignition device according to Claim 1, **characterized in that** the diverting apparatus (16) comprises a high-impedance resistor (R) which is connected in parallel with the diode (D).

3. Ignition device according to Claim 2, **characterized in that** the high-impedance resistor (R) is formed by a conductive layer applied to the diode (D).

4. Ignition device according to Claim 2, **characterized in that** the high-impedance resistor (R) is realized by doping on a component which also comprises the diode (D).

5. Ignition device according to one of Claims 2 to 4, **characterized in that** the diode (D) and the resistor (R) are arranged in the ignition coil (ZS).

6. Ignition device according to one of Claims 2 to 4, **characterized in that** the diode (D) and the resistor (R) are arranged in a connector of the spark plug (ZK).

7. Ignition device according to one of Claims 2 to 4, **characterized in that** the diode (D) and the resistor (R) are arranged in a high-voltage line (18).

8. Ignition device according to one of Claims 2 to 7, **characterized in that** the diode (D) and the resistor (R) are arranged on the high-voltage side of the secondary coil (L₂).

9. Ignition device according to one of Claims 2 to 7, **characterized in that** the diode (D) and the resistor (R) are arranged on the low-voltage side of the secondary coil (L₂) .

## Revendications

1. Système d'allumage inductif pour un moteur à combustion interne, avec une bobine d'allumage (ZS) présentant une bobine primaire (L₁) et une bobine secondaire (L₂), dans lequel une diode de suppression des étincelles d'enclenchement (D) est prévue du côté de la bobine secondaire (L₂), avec une bougie d'allumage (ZK) qui présente au moins une électrode ainsi qu'avec un dispositif de mesure pour la détermination d'un courant ionique (14),
**caractérisé en ce qu'**
un dispositif de dérivation (16) pour la dérivation d'une charge résiduelle existant entre la diode (D) et une électrode de la bougie d'allumage (ZK) est prévu.

2. Système d'allumage selon la revendication 1,
**caractérisé en ce que**
le dispositif de dérivation (16) contient une résistance (R) à valeurs ohmiques très élevées, montée en parallèle à la diode (D).

3. Système d'allumage selon la revendication 2,
**caractérisé en ce que**
la résistance (R) à valeurs ohmiques très élevées est formée par une couche conductrice appliquée sur la diode (D).

4. Système d'allumage selon la revendication 2,
**caractérisé en ce que**
la résistance (R) à valeurs ohmiques très élevées est réalisée par un dopage sur un composant qui comporte aussi la diode (D).

5. Système d'allumage selon l'une des revendications 2 à 4,
**caractérisé en ce que**
la diode (D) et la résistance (R) sont disposées dans la bobine d'allumage (ZS).

6. Système d'allumage selon l'une des revendications 2 à 4,
**caractérisé en ce que**
la diode (D) et la résistance (R) sont disposées dans un connecteur de la bougie d'allumage (ZK).

7. Système d'allumage selon l'une des revendications 2 à 4,
**caractérisé en ce que**
la diode (D) et la résistance (R) sont disposées dans une ligne à haute tension (18).

8. Système d'allumage selon l'une des revendications 2 à 7,
**caractérisé en ce que**
la diode (D) et la résistance (R) sont disposées côté haute tension de la bobine secondaire (L₂).

9. Système d'allumage selon l'une des revendications 2 à 7,
**caractérisé en ce que**
la diode (D) et la résistance (R) sont disposées côté basse tension de la bobine secondaire (L₂).
